# EUROPÄISCHE PATENTSCHRIFT

(11) **EP 0 465 997 B1**
(45) Veröffentlichungstag und Bekanntmachung des Hinweises auf die Patenterteilung: **12.10.1994**
(21) Anmeldenummer: 91110958.5
(22) Anmeldetag: 02.07.1991
(51) Int. Cl.: E04B 1/19

(54) **Mehrlagige Raumfachwerkplatte aus Stäben und Knotenstücken**
Multilayered framework panel with bars and nodal structure
Panneau multicouche en treillis comprenant des barres et des noeuds

(30) Priorität: 11.07.1990 DE 4022138
(43) Veröffentlichungstag der Anmeldung: 15.01.1992
(73) Patentinhaber: MERO-RAUMSTRUKTUR GmbH & Co. Würzburg, D-97064 Würzburg (DE)
(72) Erfinder: Sanchez, Jaime, Dr., W-8701 Randersacker-Lindelbach (DE)
(74) Vertreter: Böck, Bernhard

(56) Entgegenhaltungen:
- WO-A-88/04714
- DE-A- 3 627 633
- US-A- 4 719 726

## Beschreibung

Die Erfindung bezieht sich auf eine mehrlagige Raumfachwerkplatte aus Stäben und Knotenstücken, bestehend aus einer Vielzahl von dreidimensional miteinander verbundenen ringförmigen Netzwerken, die sich entlang einer wabenartigen Grundstruktur erstrecken, wobei die ringförmigen Netzwerke sich aus Elementarbausteinen zusammensetzen, nämlich aus durch Diagonalstäbe ausgesteiften Cuboctaeder, Octaeder und Teilen derselben, und wobei ferner die ringförmigen Netzwerke auch nach außen offene Hohlräume mit Öffnungen begrenzen.

Eine derartige mehrlagige Raumfachwerkplatte ist durch die DE-OS 3 627633 bekannt. Aufgrund der speziellen Konstruktion kann diese Raumfachwerkplatte mit größeren Spannweiten gebaut werden, als die bisher mit den üblichen zwei-lagigen oder drei-lagigen Raumfachwerkplatten möglich war. Ein Mangel dieser bekannten Raumfachwerkplatte besteht jedoch darin, daß sie wegen der zahlreichen großen Öffnungen an ihrer Oberseite und den Seitenwänden nicht ohne weiteres als Dachkonstruktion eingesetzt werden kann. Im Bereich der Öffnungen fehlen nämlich die als Pfetten bzw. Stützpunkte für die Dachhaut bzw. Seitenwandverkleidungen erforderlichen Knotenstücke. Mit anderen Worten, die Ausmaße dieser Öffnungen in den ringförmigen Netzwerken dieser Raumfachwerkplatte sind zu groß, um sie einfach durch Dachhäute oder Seitenwandverkleidungen zu überspannen.

Der Erfindung liegt daher die Aufgabe zugrunde, eine mehrlagige Raumfachwerkplatte der eingangs bezeichneten Bauart derart weiterzubilden, daß ihre nach außen offenen Hohlräume mit Öffnungen an der Oberseite und den Seitenwänden mittels weiterer Raumfachwerke geschlossen werden, sodaß auch in diesen Bereichen genügend Auflage- bzw. Befestigungsstellen für eine Dachhaut oder Seitenwandverkleidung vorhanden sind.

Gemäß der Erfindung wird obige Aufgabe dadurch gelöst, daß die Raumfachwerkplatte entlang Schnittlinien folgenden Schnittebenen begrenzt ist, die so ausgerichtet sind, daß die Stäbe und Knotenstücke an der Oberseite und den Seitenwänden der Raumfachwerkplatte in diesen Schnittebenen liegen, und daß in die nach außen offenen Hohlräume mit den Öffnungen an der Oberseite und an den Seitenwänden der so begrenzten Raumfachwerkplatte zweilagige, sich aus zumindest gleichen Elementarbausteinen wie die ringförmigen Netzwerke der Raumfachwerkplatte zusammensetzenden Ergänzungs-Raumfachwerke eingesetzt sind, derart, daß an der Oberseite und den Seitenwänden der Raumfachwerkplatte ein Raster von Stäben und Knotenstücken aus der Raumfachwerkplatte und den Ergänzungs-Raumfachwerken in jeweis einer mit der jeweiligen Schnittebene identischen Ebene vorhanden ist. Als weitere Elementarbausteine werden lediglich Tetraeder, Viereck-Prismen und halbe Viereck-Prismen benötigt. Ein wesentlicher Vorteil der Erfindung besteht darin, daß die mehrlagige Raumfachwerkplatte in den äußersten Lagen an ihrer Oberseite und den Seitenwänden im Raster angeordnete Knotenstücke aufweist, an welchen mittel- oder unmittelbar eine Dachhaut bzw. Seitenwandverkleidungen befestigt werden können. Schließlich kommt man auch bei den Ergänzungs-Raumfachwerken mit nur zwei Stablängen und zwei Winkeltypen (45° und 60°) aus.

Vorteilhafte Ausgestaltungen der Erfindung gehen aus den Unteransprüchen hervor.

Die Erfindung wird anschließend anhand der Zeichnungen von Ausführungsbeispielen erläutert:

Es zeigen:
- Fig. 1: eine Draufsicht einer bekannten sechslagigen Raumfachwerkplatte aus einer Vielzahl von miteinander verbundenen ringförmigen Netzwerken, wobei in vollen Linien bzw. gestrichelten Linien je eine entsprechend "zuzuschneidende" Raumfachwerkplatte mit sechseckigem bzw. rechteckigem Grundriß angedeutet ist;
- Fig. 2: eine Draufsicht der sechslagigen Raumfachwerkplatte mit sechseckigem Grundriß vor dem Einbau der Ergänzungs-Raumfachwerke;
- Fig. 3: eine Seitenansicht der Raumfachwerkplatte der Fig. 2 in Blickrichtung der Pfeile A-A/in Fig. 2;
- Fig. 4: eine perspektivische Ansicht der Raumfachwerkplatte der Fig. 2 von oben in Blickrichtung des Pfeils B in Fig. 2;
- Fig. 5: eine weitere perspektivische Ansicht der Raumfachwerkplatte der Fig. 2 von oben in Blickrichtung des Pfeils C in Fig. 2;
- Fig. 6: eine Draufsicht der zwei oberen Lage an der Oberseite der Raumfachwerkplatte nach den Fig. 2-5, wobei in einem Teil der Öffnungen der nach außen offenen Hohlräume dieser Raumfachwerkplatte bereits Ergänzungs-Raumfachwerke gem. der Erfindung eingebaut sind;
- Fig. 6A: eine erste Ausführungsform eines zwei-lagigen Ergänzungs-Raumfachwerks in Verbindung mit seinen typischen Elementarbausteinen;
- Fig. 6B: eine zweite Ausführungsform eines zwei-lagigen Ergänzungs-Raumfachwerks mit seinen typischen Elementarbausteinen;
- Fig. 6C: eine dritte Ausführungsform eines zwei-lagigen Ergänzungs-Raumfachwerks mit seinen typischen Elementarbausteinen, welches zusammen mit der Ausführungsform nach Fig. 6A oder Fig. 6B eingesetzt werden kann;
- Fig. 7: eine Draufsicht auf eine vierte Ausführungsform eines zwei-lagigen Ergänzungs-Raumfachwerks in Verbindung mit seinen typischen Elementarbausteinen;
- Fig. 8: eine Draufsicht der sechslagigen Raumfachwerkplatte entsprechend Fig. 2, jedoch mit erfindungsgemäß geschlossener Oberseite und Seitenwänden;
- Fig. 9: eine der Fig. 8 ähnliche Draufsicht der sechslagigen Raumfachwerkplatte, jedoch mit alternativ geschlossener Oberseite und Seitenwänden;
- Fig. 10: eine Schnittansicht der Raumfachwerkplatte entlang der Linie X-X in Fig. 3 mit Blick auf deren zwei untersten Lagen;
- Fig. 11: eine Draufsicht auf einen Drei-Gurtbinder mit sechseckigem Grundriß, der zum Randausbau der Raumfachwerkplatte nach Fig. 10 dient;
- Fig. 12: eine der Fig. 10 ähnliche Draufsicht der Raumfachwerkplatte, jedoch mit integriertem Drei-Gurtbinder gem. Fig. 11;
- Fig. 13: eine perspektivische Ansicht der Raumfachwerkplatte der Fig. 8 von unten, um den an ihrer Unterseite eingebauten Drei-Gurtbinder zu veranschaulichen;
- Fig. 14: eine Draufsicht einer Raumfachwerkplatte mit rechteckigem Grundriß entsprechend dem Ausschnitt in gestrichelten Linien in Fig. 1 mit noch offenen, durch ringförmigen Netzwerke begrenzten Öffnungen an ihrer Oberseite und Seitenwänden;
- Fig. 15: eine perspektivische Ansicht der Raumfachwerkplatte der Fig. 14 von oben;
- Fig. 16: eine perspektivische Ansicht einer fünften Ausführungsform eines zwei-lagigen Ergänzungs-Raumfachwerks in Verbindung mit seinen typischen Elementarbausteinen;
- Fig. 17: eine perspektivische Teil-Ansicht der Raumfachwerkplatte der Fig. 14 und 15 von oben in Verbindung mit dem Ergänzungs-Raumfachwerk der Fig. 16, daß zur Schließung der durch die ringförmigen Netzwerke begrenzten Öffnungen in den beiden vertikalen Seitenwänden dieser Raumfachwerkplatte dient;
- Fig. 18: eine Draufsicht der Raumfachwerkplatte der Fig. 14 und 15, bei der jedoch die durch die ringförmigen Netzwerke begrenzten Öffnungen an der Oberseite und den Seitenwänden erfindungsgemäß durch Ergänzungs-Raumfachwerke geschlossen sind und
- Fig. 19 und 20: je eine perspektivische Teil-Ansicht der Raumfachwerkplatte mit rechteckigem Grundriß, jeweils mit verschiedenen Ergänzungs-Raumfachwerken an den schrägen Seitenwänden.

Die in Fig. 1 gezeigte Raumfachwerkplatte 10 weist zahlreiche sich wabenartig räumlich über sechs Lagen hinweg erstreckende und untereinander verbundene ringförmige Netzwerke auf, von welchen eines beispielhaft für alle anderen in Fig. 1 mit der Bezugszahl 11 gekennzeichnet ist. Diese ringförmigen Netzwerke 11 bestehen ihrerseits aus Elementarbausteinen und jeder Elementarbaustein weist eine Reihe von durch Diagonalstäben ausgesteifte Cuboctaeder, Octaeder sowie Halb-Cuboctaeder auf.

Aus dieser dem Stand der Technik entsprechenden Raumfachwerkplatte 10 werden zur Erläuterung der Erfindung entlang Schnittlinien S1, S2 und S3 beispielhaft eine Raumfachwerkplatte 12 mit seckseckigem Grundriß bzw. eine Raumfachwerkplatte 13 mit rechteckigem Grundriß "herausgetrennt". Die Raumfachwerkplatte 12 ist in Fig. 1 in vollen Linien und die Raumfachwerkplatte 13 ist in Fig. 1 in gestrichelten Linien angedeutet. Die Seitenwände der Raumfachwerkplatte 12 weisen abwechselnd eine Neigung von ca. 54° und ca. 70° zur Horizontalen auf, während die Raumfachwerkplatte 13 mit rechteckigem Grundriß entlang den Schnittlinien S3 vertikale Seitenwände und entlang den Schnittlinien S1 und S2 Seitenwände mit einer Neigung von ca. 54° und ca. 70° enthält.

In Fig. 6 sind die zwei oberen Lagen 14 an der Oberseite der Raumfachwerkplatte 12 mit den Öffnungen 15 und 16 der Hohlräume gezeigt, welche von den ringförmigen Netzwerken 11 begrenzt werden. Die Öffnungen 15 und 16 sind so zu schließen, daß an der Oberseite der Raumfachwerkplatte 12 ein Raster von Stäben und Knotenstücken in einer Ebene vorhanden ist. Diesem Zweck dienen zwei-lagige Ergänzungs-Raumfachwerke 1,3 oder 2 und 3, welche in den Fig. 6A, 6B und 6C gezeigt sind. Die zwei-lagigen Ergänzungs-Raumfachwerke 1 oder 2 können wahlweise in die Öffnungen 15 eingebaut werden. Das zwei-lagige Ergänzungs-Raumfachwerk 3 ist zur Schließung der Öffnungen 16 bestimmt. In Fig. 6 sind in der linken Hälfte der zwei obersten Lagen 14 der Raumfachwerkplatte 12 beispielhaft zwei Ergänzungs-Raumfachwerke 1 und drei Ergänzungs-Raumfachwerke 3 im eingebauten Zustand gezeigt. In der rechten Hälfte der Fig. 6 sind beispielhaft zwei Ergänzungs-Raumfachwerke 2 im eingesetzten Zustand gezeigt.

Das zwei-lagige Ergänzungs-Raumfachwerk 1 setzt sich aus folgenden Elementarbausteinen aus Stäben 6 und Knotenstücken 7 zusammen: Neun Tetraeder (T), drei Halb-Octaeder (1/2 O), einen Octaeder (O) und drei Halb-Cuboctaeder (1/2 CO). Das zwei-lagige Ergänzungs-Raumfachwerk 2, welches als Alternative zum Ergänzungs-Raumfachwerk 1 benutzt werden kann, besteht aus folgenden Elementarbausteinen: sechs Halb-Cuboctaeder (1/2 CO) und einen Octaeder (O). Das zwei-lagige Ergänzungs-Raumfachwerk 3 umfaßt als Elementarbausteine drei Halb-Octaeder (1/2 O) und vier Tetraeder (T).

Aus obigem geht hervor, daß sich die zwei-lagigen Ergänzungs-Raumfachwerke 1, 2 und 3 überwiegend aus den gleichen Elementarbausteinen zusammensetzen wie die ringförmigen Netzwerke 11 der Raumfachwerkplatte 12. An den in der äußersten Lage 14 der Raumfachwerkplatte 12 im Dreieck-Raster angeordneten Knotenstücken 7 kann eine nicht gezeigte Dachhaut in üblicher Weise befestigt werden.

Die von den ringförmigen Netzwerken 11 der Raumfachwerkplatte 12 begrenzten Hohlräume münden auch an den Seitenwänden der Raumfachwerkplatte 12 in Öffnungen 15, 16, welche den Öffnungen 15, 16 an der Oberseite der Raumfachwerkplatte entsprechen, sowie in drei Öffnungen 17. In die Öffnungen 15 können die zwei-lagigen Ergänzungs-Raumfachwerke 1 (Fig. 6A) oder 2 (Fig. 6B) eingebaut werden, während in die Öffnungen 16 die zwei-lagigen Ergänzungs-Raumfachwerke 3 (Fig. 6C) eingesetzt werden. Die Öffnungen 17 an drei Seiten der Raumfachwerkplatte 12 werden durch rechteckförmige, zwei-lagige Ergänzungs-Raumfachwerke 4 (Fig. 7) geschlossen. Jedes Ergänzungs-Raumfachwerk 4 setzt sich aus einer Reihe von Halb-Octaedern (1/2 0) und Halb-Cuboctaedern (1/2 CO) als Elementarbausteine zusammen. An den Seitenwänden der Raumfachwerkplatte 12 wird auf diese Weise ein Dreieck-Raster und Viereck-Raster aus Stäben 6 und Knotenstücken 7 in jeweils einer Ebene gebildet, wobei an den Knotenstücken 7 (in der äußersten Lage) Seitenwandverkleidungen (nicht gezeigt) befestigt werden können.

Die Fig. 8 zeigt die Raumfachwerkplatte 12' mit geschlossener Oberseite und Seitenwänden jedoch ohne Dachhaut bzw. Seitenwandverkleidungen. Wie schon erwähnt, weisen die äußersten Lagen an der Oberseite und den Seitenwänden der Raumfachwerkplatte 12' ein Dreieck-Raster bzw. ein Dreieck-Raster und Viereck-Raster auf.

Die Raumfachwerkplatte 12'' der Fig. 9 enthält an der Oberseite und drei Seitenwänden die Ergänzungs-Raumfachwerke 2, 3 sowie an den restlichen drei Seitenwänden wieder die Ergänzungs-Raumfachwerke 4. Die Raumfachwerkplatte 12'' weist daher an ihrer Oberseite und drei Seitenwänden ein Sechseck-Raster und an den restlichen drei Seitenwänden wieder ein Viereck-Raster auf.

In Fig. 10 sind die zwei untersten Lagen der Raumfachwerkplatte 12 (Fig. 1 bis 5) gezeigt. Die Auflagerränder der Raumfachwerkplatte 12' bilden Drei-Gurtbinder 18 aus Stäben 20 und Knotenstücken 19. Die Drei-Gurtbinder 18 sind zu einem Sechseck zusammengefügt und in die beiden untersten Lagen der Raumfachwerkplatte 12' so eingebaut, daß die als Auflager dienende Knotenstücke 19 in einer Ebene liegen. Dies ist gut in Fig. 13 erkennbar, die im übrigen auch zeigt, daß an der Unterseite der Raumfachwerkplatte 12' die Öffnungen der durch die ringförmigen Netzwerke 11 begrenzten Hohlräume offen sind.

Die in Fig. 14, 15 sowie in gestrichelten Linien in Fig. 1 gezeigte sechs-lagige Raumfachwerkplatte 13 mit rechteckigem Grundriß hat entlang den Schnittlinien S3 zwei vertikale Seitenwände und entlang den Schnittlinien S1 und S2 schräge Seitenwände mit einen Neigungswinkel von ca. 54° bzw. ca. 70° zur Horizontalen. In die Öffnungen 17 der durch die ringförmigen Netzwerke 11 begrenzten Hohlräume an der einen Seitenwand wird das zwei-lagige Ergänzungs-Raumfachwerk 4 (Fig. 7) eingebaut. In die Öffnungen 21 der durch die ringförmigen Netzwerke 11 begrenzten Hohlräume an den beiden vertikalen Seitenwände der Raumfachwerkplatte 13 werden je ein zwei-lagiges Ergänzungs-Raumfachwerk 5 (Fig. 16) eingesetzt, wie dies in Fig. 17 für die linke Seitenwand der Raumfachwerkplatte 13 veranschaulicht ist. Dort ist das zwei-lagige Ergänzungs-Raumfachwerk 5 vor dem Einbringen in die entsprechenden Öffnungen 21 an der einen vertikalen Seitenwand der Raumfachwerkplatte 13 gezeigt, d. h. also noch im Abstand von der letzteren. Jedes der beiden Ergänzungs-Raumfachwerke 5 setzt sich aus einer Reihe von Elementarbausteinen aus Stäben 6 und Knotenstücken 7 zusammen, nämlich aus viereckigen Prismen, viereckigen Prismen mit Diagonalstäben 8 und halben viereckigen Prismen (Fig. 16).

Die Öffnungen 15, 16 an der anderen schrägen Seitenwand der Raumfachwerkplatte 13 sowie an der Oberseite der Raumfachwerkplatte 13 können wie bei dem Ausführungsbeispiel nach den Fig. 2-13 entweder mit den zwei-lagigen Ergänzungs-Raumfachwerken 1 und 3 (Fig. 6A, 6C) oder den Ergänzungs-Raumfachwerken 2 und 3 (Fig. 6B, 6C) geschlossen werden. In Fig. 18 ist die sechs-lagige Raumfachwerkplatte 13' an der Oberseite und den vier Seitenwänden im geschlossenen Zustand gezeigt (ohne Dachhaut und Seitenwandverkleidung). An der Oberseite und einer Seitenwand ergibt sich dadurch ein Sechseck-Raster, an den restlichen drei Seitenwänden ein Viereck-Raster. Auch für dieses Ausführungsbeipiel gilt der Vorteil, daß sich die Ergänzungs-Raumfachwerke (z.B. 2 und 4) überwiegend aus den gleichen Elementarbausteinen zusammensetzen wie die ringförmigen Netzwerke 11 der Raumfachwerkplatte 13 bzw. 13'. Lediglich für die Ergänzungs-Raumfachwerke 3 und 5 werden Tetraeder und Viereck-Prismen teilweise mit Diagonalstäben 8, bzw. halbe Viereck-Prismen benötigt. An der Oberseite und den Seitenwänden der Raumfachwerkplatte 13' befinden sich in der äußersten Lage die im Raster angeordneten Knotenstücke 7 jeweils in einer Ebene, sodaß an diesen Knotenstücken 7 eine Dachhaut bzw. Seitenwand-Verkleidungen befestigt werden können (nicht gezeigt).

## Patentansprüche

1. Mehrlagige Raumfachwerkplatte (10, 12, 13) aus Stäben (6) und Knotenstücken (7) bestehend aus einer Vielzahl von dreidimensional miteinander verbundenen ringförmigen Netzwerken (11), die sich entlang einer wabenartigen Grundstruktur erstrecken, wobei die ringförmigen Netzwerke (11) sich aus Elementarbausteinen zusammensetzen, nämlich aus durch Diagonalstäbe (8) ausgesteiften Cuboctaeder (CO), Octaeder (O) und Teilen derselben, und wobei ferner die ringförmigen Netzwerke (11) auch nach außen offene Hohlräume mit Öffnungen (15, 16, 17, 21) begrenzen, dadurch gekennzeichnet, daß die Raumfachwerkplatte (10) entlang Schnittlinien (S1, S2, S3) folgenden Schnittebenen begrenzt ist, die so ausgerichtet sind; daß die Stäbe (6) und Knotenstücke (7) an der Oberseite und den Seitenwänden der Raumfachwerkplatte in diesen Schnittebenen liegen, und daß in die nach außen offenen Hohlräume mit den Öffnungen (15, 16; 17; 21) an der Oberseite und an den Seitenwänden der so begrenzten Raumfachwerkplatte (12,13) zweilagige, sich aus zumindest gleichen Elementarbausteinen wie die ringförmigen Netzwerke der Raumfachwerkplatte zusammensetzenden Ergänzungs-Raumfachwerke (1-5) eingesetzt sind, derart, daß an der Oberseite und den Seitenwänden der Raumfachwerkplatte (12, 13) ein Raster von Stäben (6) und Knotenstücken (7) aus der Raumfachwerkplatte (12, 13) und den Ergänzungs-Raumfachwerken (1-5) in jeweils einer mit der jeweiligen Schnittebene identischen Ebene vorhanden ist.

2. Raumfachwerkplatte nach Anspruch 1, dadurch gekennzeichnet, daß bei sechs-eckigem Grundriß der Raumfachwerkplatte (12) die Seitenwände abwechselnd eine Neigung von ca. 54° und ca. 70° zur Horizontalen aufweisen.

3. Raumfachwerkplatte nach Anspruch 1, dadurch gekennzeichnet, daß bei einem rechteckigem Grundriß der Raumfachwerkplatte (13) zwei einander gegenüberliegende vertikale Seitenwände und zwei schräge Seitenwände, die jeweils einen Winkel von ca. 54° und ca. 70° zur Horizontalen aufweisen, vorhanden sind.

4. Raumfachwerkplatte nach Anspruch 1, dadurch gekennzeichnet, daß das Raster in den äußersten Lagen der Raumfachwerkplatte (12, 13) ein Dreieck- und/oder Sechseck- und/oder Viereck-Raster ist.

5. Raumfachwerkplatte nach Anspruch 1, dadurch gekennzeichnet, daß die zum Einsetzen in die nach außen offenen Hohlräume mit den Öffnungen (15, 16) der Raumfachwerkplatte (12, 13) bestimmten zwei-lagigen Ergänzungs-Raumfachwerke (1, 3) jeweils aus neun Tetraeder (T), drei Halb-Octaeder (1/2 0), einem Octaeder (0) und drei Halb-Cuboctaeder (1/2 CO) bzw. drei Halb-Octaeder (1/2 0) und vier Tetraeder (T) bestehen.

6. Raumfachwerkplatte nach Anspruch 1, dadurch gekennzeichnet, daß die zum Einsetzen in die nach außen offenen Hohlräume mit den Öffnungen (15, 16) der Raumfachwerkplatte (12, 13) bestimmten zwei-lagigen Ergänzungs-Raumfachwerke (2, 3) jeweils aus sechs Halb-Cuboctaeder (1/2 CO) und einem Octaeder (0) bzw. drei Halb-Octaeder (1/2 0) und vier Tetraeder (T) bestehen.

7. Raumfachwerkplatte nach Ansprüchen 1 und 2, dadurch gekennzeichnet, daß bei der Raumfachwerkplatte (12') mit sechs-eckigem Grundriß in die nach außen offenen Hohlräume mit den Öffnungen (15, 16, 17) der Seitenwände der Raumfachwerkplatte (12) zwei-lagige Ergänzungs-Raumfachwerke (1, 3, 4) eingesetzt sind, die abwechselnd einerseites aus neun Tetraeder (T), drei Halb-Octaeder (1/2 0), einen Octaeder (0) und drei Halb-Cuboctaeder (1/2 CO) bzw. drei Halb-Octaeder (1/2 0) und vier Tetraeder (T) andererseits und einer Reihe von Halb-Octaedern (1/2 0) und Halb-Cuboctaedern (1/2 0) bestehen.

8. Raumfachwerkplatte nach den Ansprüchen 1 und 2, dadurch gekennzeichnet, daß bei der Raumfachwerkplatte (12') mit sechs-eckigem Grundriß in die nach außen offenen Hohlräume mit den Öffnungen (15, 16, 17) der Seitenwände der Raumfachwerkplatte (12) zwei-lagige Ergänzungs-Raumfachwerke 2, 3, 4) eingesetzt sind, die abwechselnd einerseits aus sechs Halb-Cuboctaeder (1/2 0) und einen Octaeder (0) bzw. drei Halb-Octaeder ((1/2 0) und vier Tetraeder (T) und andererseits eine Reihe von Halb-Octaedern (1/2 0) und Halb-Cuboctaedern (1/2 CO) bestehen.

9. Raumfachwerkplatte nach den Ansprüchen 1 und 3, dadurch gekennzeichnet, daß bei der Raumfachwerkplatte (13') mit rechteckigem Grundriß in die nach außen offenen Hohlräume mit den Öffnungen (21) der zwei einander gegenüberliegenden vertikalen Seitenwände zwei-lagige Ergänzungs-Raumfachwerke (5) aus viereckigen Prismen, teilweise mit Diagonalstäben (8), halben viereckigen Prismen sowie der einen schrägen Seitenwand zwei-lagige Ergänzungs-Raumfachwerke (4) aus einer Reihe von Halb-Octaedern (1/2 0) und Halb-Cuboctaedern (1/2 CO) und der anderen schrägen Seitenwand zwei-lagige Ergänzungs-Raumfachwerke (1, 3 oder 2, 3) aus je neun Tetraeder (T), drei Halb-Octaeder (1/2 0), einem Octaeder (0) und drei Halb-Cuboctaeder (1/2 C0) und je drei Halb-Octaeder (1/2 0) und vier Tetraeder (t) oder je sechs Halb-Cuboctaeder (1/2 C0) und einem Octaeder (0) und je drei Halb-Octaeder (1/2 0) und vier Tetraeder (t) eingebaut sind.

10. Raumfachwerkplatte nach einem der Ansprüche 1-9 dadurch gekennzeichnet, daß die Auflagerränder der Raumfachwerkplatte (12') durch Drei-Gurtbinder (18) gebildet und die als Auflager dienenden Knotenstücke (19) in einer Ebene angeordnet sind.

## Claims

1. Multi-layered framework panel (10, 12, 13) with bars (6) and nodes (7) comprising a plurality of three-dimensionally connected, ring-shaped meshes (11), which extend along a honeycomb-like base structure, wherein the ring-shaped meshes (11) are composed from elemental units, namely from cuboctahedra (CO), octahedra (O) and parts thereof reinforced with diagonal bars (8), and wherein the ring-shaped meshes (11) also define cavities with openings (15, 16, 17, 21) open to the outside, characterised in that said framework panel (10) is defined along cutting planes following cutting lines (S1, S2, S3), which are aligned in such a way that said bars (6) and nodes (7) lie in these cutting planes on the upper side and side walls of said framework panel, and that double-layered supplementary frameworks (1-5) composed from at least the same elemental units as said ring-shaped meshes of said framework panel are inserted into said cavities with openings (15, 16; 17, 21) open to the outside on said upper side and side walls of said framework panel (12, 13) thus defined in such a way that on said upper side and side walls of said framework panel (12, 13) there is a grid formation of bars (6) and nodes (7) from said framework panel (12, 13) and said supplementary frameworks (1-5) in each plane identical to the respective cutting plane.

2. Framework panel according to Claim 1, characterised in that in the case where the framework panel (12) has a hexagonal contour, the slope of the side walls alternates between approximately 54° and approximately 70° to the horizontal.

3. Framework panel according to Claim 1, characterised in that in the case where the framework panel (13) has a rectangular contour, there are two opposing vertical side walls and two oblique side walls, which are each at an angle of approximately 54° and approximately 70° to the horizontal.

4. Framework panel according to Claim 1, characterised in that the grid formation in the outermost layers of the framework panel (12, 13) is a triangular and/or a hexagonal and/or square grid.

5. Framework panel according to Claim 1, characterised in that the double-layered supplementary frameworks (1, 3) provided for insertion into the cavities with openings (15, 16) open to the outside in the framework panel (12, 13) each comprise nine tetrahedra (T), three half-octahedra (1/2 O), one octahedron (O) and three half-cuboctahedra (1/2 CO) or three half-octahedra (1/2 O) and four tetrahedra (T) respectively.

6. Framework panel according to Claim 1, characterised in that the double-layered supplementary frameworks (2, 3) provided for insertion into the cavities with openings (15, 16) open to the outside in the framework panel (12, 13) each comprise six half-cuboctahedra (1/2 CO) and one octahedron (O) or three half-octahedra (1/2 O) and four tetrahedra (T) respectively.

7. Framework panel according to Claims 1 and 2, characterised in that in the case where the framework panel (12') has a hexagonal contour, double-layered supplementary frameworks (1, 3, 4), which alternately comprise nine tetrahedra (T), three half-octahedra (1/2 O), one octahedron (O) and three half-cuboctahedra (1/2 CO) on the one hand, or three half-octahedra (1/2 O) and four tetrahedra (T) on the other hand and a row of half-octahedra (1/2 O) and half-cuboctahedra (1/2 CO), are inserted into the cavities with openings (15, 16, 17) open to the outside in the side walls of the framework panel (12).

8. Framework panel according to Claims 1 and 2, characterised in that in the case where the framework panel (12') has a hexagonal contour, double-layered supplementary frameworks (2, 3, 4), which alternately comprise six half-cuboctahedra (1/2 CO) and one octahedron (O) on the one hand, or three half-octahedra (1/2 O) and four tetrahedra (T), and on the other hand a row of half-octahedra (1/2 O) and half-cuboctahedra (1/2 CO), are inserted into the cavities with openings (15, 16, 17) open to the outside in the side walls of the framework panel (12).

9. Framework panel according to Claims 1 and 3, characterised in that in the case where the framework panel (13') has a rectangular contour, double-layered supplementary frameworks (5) comprising square prisms, some with diagonal bars (8), half square prisms and one oblique side wall, double-layered supplementary frameworks (4) comprising a row of half-octahedra (1/2 O) and half-cuboctahedra (1/2 CO) and the other oblique wall, double-layered supplementary frameworks (1, 3 or 2, 3) each comprising nine tetrahedra (T), three half-octahedra (1/2 O), one octahedron (O) and three half-cuboctahedra (1/2 CO), and each three half-octahedra (1/2 O) and four tetrahedra (T) or each six half-cuboctahedra (1/2 CO) and one octahedron (O) and each three half-octahedra (1/2 O) and four tetrahedra (T), are installed into the cavities with openings (21) open to the outside in two opposing vertical side walls.

10. Framework panel according to one of Claims 1-9, characterised in that the support edges of the framework panel (12') are formed by triangular trusses (18) and the nodes (19) acting as supports are arranged in one plane.

## Revendications

1. Panneau multicouche (10, 12, 13) en treillis constitué de barres (6) et de pièces nodales (7), comprenant un grand nombre d'entrelacs annulaires (11) reliés les uns aux autres dans trois dimensions, qui s'étendent le long d'une structure de base du type nid d'abeilles ; panneau dans lequel les entrelacs annulaires (11) se composent de pièces structurelles élémentaires, c'est-à-dire d'octaèdres cuboïdes (CO), d'octaèdres (O) et de parties de ces derniers, rigidifié(e)s par des barres diagonales (8) ; et dans lequel, par ailleurs, les entrelacs annulaires (11) délimitent également des cavités ouvertes vers l'extérieur et munies d'ouvertures (15, 16, 17, 21), caractérisé par le fait que le panneau (10) en treillis est délimité le long de plans de coupe qui suivent des lignes de coupe (S1, S2, S3) et sont orientés de telle sorte que les barres (6) et les pièces nodales (7) se trouvent dans ces plans de coupe, à la face supérieure et sur les parois latérales du panneau en treillis ; et par le fait que, dans les cavités ouvertes vers l'extérieur et munies des ouvertures (15, 16 ; 17 ; 21), à la face supérieure et sur les parois latérales du panneau (12, 13) en treillis ainsi délimité, des treillis complémentaires (1-5) à deux couches, constitués de pièces structurelles élémentaires au moins identiques aux entrelacs annulaires du panneau en treillis, sont intégrés de manière que, à la face supérieure et sur les parois latérales du panneau (12, 13) en treillis, une trame de barres (6) et de pièces nodales (7), comprenant le panneau (12, 13) en treillis et les treillis complémentaires (1-5), soit respectivement présente dans un plan identique au plan de coupe considéré.

2. Panneau en treillis, selon la revendication 1, caractérisé par le fait que, lorsque ledit panneau (12) en treillis possède une configuration de base hexagonale, les parois latérales présentent alternativement une inclinaison d'environ 54° et d'environ 70° par rapport à l'horizontale.

3. Panneau en treillis, selon la revendication 1, caractérisé par la présence, lorsque ledit panneau (13) en treillis possède une configuration de base rectangulaire, de deux parois latérales verticales opposées l'une à l'autre, et de deux parois latérales obliques qui présentent, respectivement, un angle d'environ 54° et d'environ 70° par rapport à l'horizontale.

4. Panneau en treillis, selon la revendication 1, caractérisé par le fait que, dans les couches extérieures extrêmes dudit panneau (12, 13) en treillis, la trame est une trame triangulaire et/ou hexagonale et/ou rectangulaire.

5. Panneau en treillis, selon la revendication 1, caractérisé par le fait que les treillis complémentaires (1, 3) à deux couches, destinés à être intégrés dans les cavités du panneau (12, 13) en treillis qui sont ouvertes vers l'extérieur et sont munies des ouvertures (15, 16), se composent respectivement de neuf tétraèdres (T), de trois semi-octaèdres (1/2 O), d'un octaèdre (O) et de trois semi-octaèdres cuboïdes (1/2 CO), respectivement de trois semi-octaèdres (1/2 O) et de quatre tétraèdres (T).

6. Panneau en treillis, selon la revendication 1, caractérisé par le fait que les treillis complémentaires (2, 3) à deux couches, destinés à être intégrés dans les cavités dudit panneau (12, 13) en treillis qui sont ouvertes vers l'extérieur et sont munies des ouvertures (15, 16), se composent respectivement de six semi-octaèdres cuboïdes (1/2 CO) et d'un octaèdre (O), respectivement de trois semi-octaèdres (1/2 O) et de quatre tétraèdres (T).

7. Panneau en treillis, selon les revendications 1 et 2, caractérisé par le fait que, dans le panneau (12') en treillis possédant une configuration de base hexagonale, les cavités des parois latérales du panneau (12) en treillis, qui sont ouvertes vers l'extérieur et sont munies des ouvertures (15, 16, 17), renferment des treillis complémentaires (1, 3, 4) à deux couches qui comprennent alternativement, d'une part, neuf tétraèdres (T), trois semi-octaèdres (1/2 O), un octaèdre (O) et trois semi-octaèdres cuboïdes (1/2 CO), respectivement, d'autre part, trois semi-octaèdres (1/2 O) et quatre tétraèdres (T), et une rangée de semi-octaèdres (1/2 O) et de semi-octaèdres cuboïdes (1/2 O).

8. Panneau en treillis, selon les revendications 1 et 2, caractérisé par le fait que, dans le panneau (12') en treillis possédant une configuration de base hexagonale, les cavités des parois latérales du panneau (12) en treillis, qui sont ouvertes vers l'extérieur et sont munies des ouvertures (15, 16, 17), renferment des treillis complémentaires (2, 3, 4) à deux couches qui comprennent alternativement, d'une part, six semi-octaèdres cuboïdes (1/2 O) et un octaèdre (O), respectivement trois semi-octaèdres (1/2 O) et quatre tétraèdres (T) et, d'autre part, une rangée de semi-octaèdres (1/2 O) et de semi-octaèdres cuboïdes (1/2 CO).

9. Panneau en treillis, selon les revendications 1 et 3, caractérisé par le fait que, dans le panneau (13') en treillis possédant une configuration de base rectangulaire, les cavités des deux parois latérales verticales mutuellement opposées, qui sont ouvertes vers l'extérieur et sont munies des ouvertures (21), renferment des treillis complémentaires (5) à deux couches comprenant des prismes rectangulaires, partiellement avec des barres diagonales (8), et des semi-prismes rectangulaires ; les cavités de l'une des parois latérales obliques renferment des treillis complémentaires (4) à deux couches, constitués d'une rangée de semi-octaèdres (1/2 O) et de semi-octaèdres cuboïdes (1/2 CO) ; et celles de l'autre paroi latérale oblique renferment des treillis complémentaires (1, 3 ou 2, 3) à deux couches, comprenant respectivement neuf tétraèdres (T), trois semi-octaèdres (1/2 O), un octaèdre (O) et trois semi-octaèdres cuboïdes (1/2 CO) et, respectivement, trois semi-octaèdres (1/2 O) et quatre tétraèdres (t) ou respectivement six semi-octaèdres cuboïdes (1/2 CO) et un octaèdre (O) et, respectivement, trois semi-octaèdres (1/2 O) et quatre tétraèdres (t).

10. Panneau en treillis, selon l'une des revendications 1-9, caractérisé par le fait que les bords d'appui du panneau (12') en treillis sont formés par des membrures de liaison (18) à triple gousset, et les pièces nodales (19) servant de pièces d'appui sont disposées dans un plan.
